# EUROPÄISCHE PATENTSCHRIFT

(11) **EP 0 212 106 B1**
(45) Veröffentlichungstag und Bekanntmachung des Hinweises auf die Patenterteilung: **04.04.1990**
(21) Anmeldenummer: 86107772.5
(22) Anmeldetag: 06.06.1986
(51) Int. Cl.: G08B 26/00

(54) **Verfahren zur Uebertragung von Messwerten**
Measured value transmission method
Méthode de transmission de valeurs de mesure

(30) Priorität: 10.07.1985 CH 2967/85
(43) Veröffentlichungstag der Anmeldung: 04.03.1987
(73) Patentinhaber: CERBERUS AG, CH-8708 Männedorf (CH)
(72) Erfinder: Schupp, Dieter, CH-8008 Zürich (CH)
(74) Vertreter: Tiemann, Ulrich, Dr.-Ing.

(56) Entgegenhaltungen:
- EP-A- 0 035 277
- EP-A- 0 093 872
- BE-A- 892 272
- FR-A- 2 214 385
- US-A- 3 765 016

## Beschreibung

Die Erfindung betrifft ein Verfahren zur Uebertragung von Meßwerten in einem Ueberwachungssystem zum Schutz von Gebäuden gemäß Oberbegriff des Patentanspruchs 1 (ein Verfahren dieser Art ist in der EP-A 0 093 872 angegeben).

Zur Lösung vielfältiger Ueberwachungsaufgaben werden Meßstellen in ausgedehnten Objekten verteilt und über eine Signallinie an eine Signalzentrale angeschlossen. In diesem Zusammenhang wird es immer wichtiger, die genaue Herkunft der Meßwerte zu kennen, um die Bedürfnisse einer intelligenten Signalverarbeitung zu befriedigen, d.h. die Meßstelle muß identifizierbar sein.

Die Identifizierbarkeit der Meßstellen ist grundsätzlich auf drei verschiedene Arten zu erreichen. Die älteste bekannte, heute aber nur noch sehr wenig angewandte Methode besteht darin, von jeder Meßstelle eine separate Leitung zur Signalzentrale zu ziehen. Diese Lösung ist mit einem sehr hohen Installationsaufwand verbunden. Moderne Systeme verwenden daher enweder das Kettenfortschaltprinzip, bei welchem die Meßstellen in Serie geschaltet sind und die Identifizierung durch Zählen entsprechender Fortschaltimpulse erfolgt (siehe Fig. 1), oder individuell fest adressierte Meßstellen, welche parallel an die Leitung angeschaltet sind (Fig. 2). Ein auf dem Fortschaltprinzip nach Fig. 1 beruhendes Verfahren ist in der DE-AS 2'533'382 beschrieben.

Der wesentliche Unterschied zwischen den beiden zuletzt genannten Verfahren besteht darin, daß beim Forschaltprinzip alle Meßstellen identisch sein können, während sich beim Parallelsystem die Meßstellen durch ihre Adresse unterscheiden, was entweder durch Schalter oder sonstige Programmierhilfsmittel erreicht wird. Es leuchtet ein, daß identische Meßstellen sowohl vom Standpunkt der Großserienfertigung als auch der Wartung entscheidende Vorteile aufweisen und außerdem die Gefahr der Vertauschung und Fehladressierung ausschließen. Die bekannten Verfahren zur Identifizierung von Meßstellen in Uebertragungssystemen weisen folgende Nachteile auf.
1) Hoher Installationsaufwand, falls pro Meßstelle eine separate Ader zurückgeführt wird.
2) Die beim Kettenfortschaltprinzip entstehenden langen Pausen in der Stromversorgung der abgetrennten Meßstellen erfordern eine entsprechend leistungsfähige lokale Spannungsversorgung.
3) Beim Kettenfortschaltprinzip ist kein Signal vorhanden, welches die dauernde Synchronisation von Systemen erlaubt, die mit einem definierten Zeitraster arbeiten.
4) Das Kettenfortschaltprinzip reduziert die Uebertragungskapazität bei Systemen mit definiertem Zeitraster, da nach dem Zuschalten einer Meßstelle erst eine bestimmte Zeit zu deren Synchronisation verstreicht.
5) Unterschiedliche Meßstellen.

Ein Teil der vorhergenannten Nachteile (hoher Installationsaufwand, unterschiedliche Meßstellen) wird durch das in der EP-A 0 093 872 angegebene Verfahren beseitigt, welches auf der Kombination des Kettenfortschalt- und des Parallelprinzips beruht und auch eine sichere Identifizierung der Meßstellen gewährleistet.

Aufgabe der Erfindung ist es, ein Verfahren zur Uebertragung von Meßwerten in einem Uebertragungssystem und eine Einrichtung zur Durchführung des Verfahrens zu schaffen, welche die vorstehend genannten Nachteile vermeidet und insbesondere, ein Uebertragungssystem zu schaffen, welches bei geringem Installationsaufwand eine sichere Identifizierung der Meßstellen, die Aufrechterhaltung deren Synchronisation auf ein definiertes Zeitraster und die Uebertragung von deren Meßwerten an eine Signalzentrale ermöglicht, wobei identische Meßstellen, welche kettenförmig an die Signalzentrale angeschlossen sind, verwendet werden können.

Eine weitere Aufgabe der Erfindung besteht darin, die Meßstellen so auszugestalten, daß sie über schleifenförmig angeordnete Signallinien von beiden Seiten her von der Signalzentrale angesteuert werden können.

Diese Aufgabe wird bei einem Verfahren der eingangs genannten Art durch die kennzeichnenden Merkmale des Patentanspruchs 1 gelöst. Die Erfindung wird durch die Merkmale der Unteransprüche weitergebildet.

Durch das erfindungsgemäße Verfahren wird ein wesentlicher Nachteil des Kettenfortschaltverfahrens, nämlich, daß die von der Signalzentrale weiter entfernten Meßstellen längere Zeit hindurch weder Speisespannung noch Signal erhalten, vermieden.

Die Herkunft der von den Meßstellen in der Signalzentrale eintreffenden Signale, d.h. die Identifizierung, ist nach zwei Methoden möglich: Erstens durch Zählen der ausgesandten Befehle und zweitens durch die Meßstellen-Adresse, sofern ein Zyklus mit speziellen Befehlen zum Setzen einer individuellen Adresse im Adreßspeicher einer Meßstelle verwendet worden ist. Durch die Kombination beider Methoden, gemäß der EP-A 0 093 872, d.h. durch Vergleich der Anzahl ausgesandter Befehle mit der von den Meßstellen zur Signalzentrale rückgemeldeten individuellen Adresse, läßt sich ein sehr hoher Sicherheitsgrad der Meßstellenidentifizierung erreichen.

Die Uebertragung der Meßwerte kann nun so erfolgen, wie es in der DE-AS 2'533'382 beschrieben wurde, d.h. es werden bei jedem Abfragezyklus die Schaltelemente betätigt. Die Uebertragung kann aber auch wie bei einem Parallel-Uebertragungssystem erfolgen, wobei die Schaltelemente geschlossen bleiben.

Eine Vorrichtung zur Durchführung des erfindungsgemäßen Verfahrens besteht aus Meßstellen, welche einen Meßgrößensensor, einen Meßwertwandler, eine Kontrolleinheit einen Adressenspeicher und ein Schaltelement aufweisen. Im folgenden wird anhand der Figuren eine bevorzugte Ausführungsform der Erfindung näher erläutert. Es zeigen
Fig. 1 ein serielles, kettengeschaltetes Ueberwachungssystem nach dem Stand der Technik,
Fig. 2 ein parallel adressiertes Ueberwachungssystem des Standes der Technik,
Fig. 3 das Blockschaltbild einer Meßstelle MS zur Durchführung des erfindungsgemäßen Verfahrens und
Fig. 4 eine Ausführungsform eines erfindungsgemäßen Ueberwachungssystems.

Fig. 1 zeigt den Aufbau eines herkömmlichen Ueberwachungssystems nach dem Kettenfortschaltprinzip. Von einer Signalzentrale Z gehen eine oder mehrere Signallinien L aus, an welche jeweils mehrere Meßstellen MS angeschlossen sind. Die Meßstellen MSm enthalten im wesentlichen außer den Meßsensoren und Meßwertwandlern einen Signalempfänger, eine Ablaufsteuerung, einen Signalgenerator und ein Schaltelement Sm. Nach Anlegen der Linienspannung an die Signallinie L beginnt in der Meßstelle MS1 ein Zeitglied zu laufen. Nach einer bestimmten Verzögerung schließt das Schaltelement S1 und legt die Linienspannung an die zweite Meßstelle MS2, wo ebenfalls wieder ein Zeitglied zu laufen beginnt. Auf diese Art schließen nacheinander alle Schalter der Meßstellen MSm einer Signallinie L. Dieser Vorgang läßt sich periodisch wiederholen, so daß alle Meßstellen MS einer Linie zyklisch abgefragt werden. Nach Anlegen der Linienspannung an eine Meßstelle Msm bzw. beim Schließen des betreffenden Schaltelementes Sm kann eine Uebertragung des Meßwertes des Meßsensors M an die Signalzentrale Z erfolgen.

In den Meßstellen befindliche Speicherkondensatoren stellen die Energieversorgung der Meßstelle während eventuell auftreten der systembedingter Spannungsunterbrechungen sicher.

Fig. 2 zeigt ein herkömmliches parallel adressiertes Ueberwachungssystem. Die einzelnen Meßstellen MS der gesamten Anlage sind wie in Fig. 1 auf verschiedene Signallinien L verteilt und über diese Signallinie L mit der Signalzentrale Z verbunden. Jede Signallinie L besteht aus einer Zweidrahtleitung, an die alle Meßstellen MS einer Signallinie L parallel angeschlossen sind. Jede Meßstelle MS ist durch eine fest eingestellte Adresse Am charakterisiert. Durch Aussenden dieser charakteristischen Adresse Am kann die Signalzentrale Z jede beliebige Meßstelle MSm aufrufen und zum Beispiel zur Abgabe ihres Meßwertes veranlassen. Die Adreßsignale können beispielsweise aus einer digitalen Impulsfolge, einer bestimmten Spannungs-, Frequenz-oder Tonfolge, oder aus beliebigen Kombinationen dieser Elemente bestehen. Bei einer größeren Anzahl von Meßstellen MS pro Signallinie L kommt praktisch nur eine digitale Impulsfolge in Frage, weil sich damit eine fast beliebige Anzahl verschiedener Adressen mit integrationsfreundlichen Elementen von bescheidener Genauigkeit realisieren läßt. Durch weitere digitale Impulsfolgen können zudem auch komplizierte Instruktionen an die jeweils adressierte Meßstelle übermittelt werden.

Ein offenkundiger Nachteil des beschriebenen Parallelsystems besteht in der Möglichkeit einer Meßstellen-Verwechslung oder einer nur schwer auffindbaren Fehladressierung. Außerdem setzt ein Leitungskurzschluß eine ganze Signallinie außer Betrieb.

Fig. 3 zeigt das Blockschaltbild einer Meßstelle MS für den Einsatz im erfindungsgemäßen Uebertragungsverfahren. Die Meßstelle MS kann ein Brandmelder, z. B. ein lonisationsmelder, ein optischer Rauchmelder, ein Temperaturmelder oder ein Flammenmelder, oder ein Ueberwachungsgerät in einem Intrusionsschutzsystem, z.B. ein passiver Infrarotmelder, ein Ultraschallmelder oder ein Geräuschmelder, oder ein beliebige Meßstelle in einem Uebertragungssystem sein.

In jeder Meßstelle MS ist ein richtungssymmetrisches (bilaterales) Schaltelement S vorhanden, das die beiden Eingangs/Ausgangsklemmen 1 und 2 miteinander verbindet. In der Baugruppe B sind ein Meßsensor M ein Meßwertwandler W, eine Kontrolleinheit KE, ein Adreßspeicher AR und ein Befehlsspeicher BS vorgesehen.

Der Zustand des Schaltelementes S wird von der Kontrolleinheit KE gesteuert, welche auch Mittel zur Signalerkennung enthält. Ueber die Klemmen 1 und 3A einerseits und die Klemmen 2 und 3B andererseits sind die Meßstellen miteinander und mit der Signalzentrale Z verbunden, wie es in Fig. 4 dargestellt ist.

Da das Schaltelement S richtungssymmetrisch (bilateral) ausgebildet ist, können die Meßstellen MS von beiden Seiten her mit Strom versorgt werden, d.h. die Signalleitungen können sowohl mit den Klemmen 1 und 3A als auch mit den Klemmen 2 und 3B der Meßstelle MS verbunden werden, was eine Vereinfachung und Erhöhung der Sicherheit bei der Montage bedeutet.

Weiterhin enthält die Kontrolleinheit KE je einen Leitungskurzschlußdetektor für die linke und rechte Anschlußklemme. Wenn ein Kurzschluß erkannt ist, wird durch Oeffnen des Schaltelementes S ein Absinken der Spannung an der nicht kurzgeschlossenen Klemme unter die nötige Betriebsspannung verhindert. Dadurch ist es möglich, den Betrieb sämtlicher Meßstellen MS bis zum Leitungskurzschluß aufrechtzuerhalten.

Die Meßstellen MS sind bezüglich der Anschlußklemmen symmetrisch, d.h. vertauschbar. Eine bevorzugte Ausführungsform des erfindungsgemäßen Verfahrens sieht vor, daß die Signallinie L von der letzten Meßstelle MS wieder zur Signalzentrale zurückgeführt wird. Die Ueberwachung der Meßstelle MS kann nun von zwei Seiten erfolgen. Hierdurch wird in Verbindung mit dem erwähnten Kurzschlußdetektor ermöglicht, bei einem Leitungs-Kurzschluß oder -Unterbruch den Datenverkehr von und zu den Meßstellen MS voll aufrechtzuerhalten, bei gleichzeitiger Meldung der Linienstörung. Von großer Bedeutung ist in diesem Zusammenhang, daß durch das erfindungsgemäße Verfahren der Ort der Linienstörung leicht ermittelt werden kann. Dies ist ein besonderer Vorteil, denn es ist allgemein bekannt, daß das Auffinden von Leitungsfehlern sehr aufwendig und zeitraubend ist.

Fig. 4 zeigt eine Ausführungsform eines erfindungsgemäßen Uebertragungssystems mit Meßstellen MS, die von der Signalzentrale Z aus angesteuert sind. Es sind wie in Fig. 1 alle Meßstellen MSm auf eine oder mehrere Signallinien L verteilt. Die Meßstellen MS sind entsprechend Fig. 3 aufgebaut, d.h. sie enthalten ein richtungssymmetrisches (bilaterales) Schaltelement S, welches das auf der einen Eingangs/Ausgangsklemme K1 ankommende Liniensignal zur anderen Eingangs/Ausgangsklemme K2 durchschalten und Veränderungen in das durchgeschaltete Liniensignal einfügen kann und in den Baugruppen B je einen Meßsensor M, einen Meßwertwandler W, eine Kontrolleinheit KE, einen Adreßspeicher AR zur Speicherung der indviduellen Meßstellenadresse und einen Befehlsspeicher BS zur Speicherung der Befehle.

Die vom Schaltelement S in das Liniensignal eingefügten Veränderungen werden als "Markierung" bezeichnet. Die Markierung macht sich in der von der Meßstelle MS abgehenden Leitung als momentaner Spannungsunterbruch bemerkbar, was nachfolgenden Meßstellen MS anzeigt, daß die von der Signalzentrale Z kommende Information nicht ausgewertet und nur zu Synchronisationszwecken benützt werden darf. Bei Inbetriebnahme sind alle Schaltelemente S leitend, so daß alle Meßstellen MS auf die im Liniensignal enthaltene Synchronisierinformation synchronisieren können. Ein Rückstellbefehl vor Beginn eines Zyklus zur Abfrage von Meßwerten bringt alle m Meßstellen MS in einen neutralen Zustand, was dazu führt, daß alle Schaltelemente S, von der zugehörigen Kontrolleinheit KE gesteuert, zu einem definierten Zeitpunkt innerhalb des von der Synchronisierinformation gegebenen Zeitrasters, durch kurzzeitiges Oeffnen einen momentanen Spannungsunterbruch als Markierung in das abgehende Liniensignal einfügen, wodurch alle auf die erste Meßstelle MS1 folgenden m - 1 Meßstellen ein Signal mit einer Markierung erhalten, welches sie ausschließlich zur Synchronisation verwenden. Da die Meßstellen synchron laufen, erfolgt das Einprägen des Spannungsunterbruches immer zum gleichen Zeitpunkt innerhalb des definierten Zeitrasters, was zu den übrigen Zeiten eine störungsfreie Uebertragung der Information erlaubt.

Die erste Meßstelle MS1 empfängt als einzige ein Liniensignal ohne Markierung, was bewirkt, daß sie als einzige das Signal auswertet, den entsprechenden Befehl ausführt, antwortet, danach keine Befehle außer dem Rückstellbefehl akzeptiert und keine Markierung mehr einfügt, indem sie das Schaltelement S dauernd eingeschaltet läßt. Das dauernde Einschalten des Schaltelements S hat zur Folge, daß von nun an das von der Signalzentrale Z kommende Liniensignal ohne Markierung zur nachfolgenden Meßstelle MS2 gelangt, wodurch dieselbe nach Auswertung den entsprechenden Befehl ausführt, antwortet, danach ebenfalls nur noch den Rückstellbefehl akzeptiert und das zugehörige Schaltelement S dauernd einschaltet. Dies bewirkt, daß auch die übernächste Meßstelle MS2 aktiv wird, weil sie ein Liniensignal ohne Markierung erhält. Der Zyklus dauert so lange, bis der beschriebene Vorgang nacheinander an allen in der Signallinie L vorhandenen Meßstellen MS abgelaufen ist. Nach Abschluß des Zyklus geht ein Rückstellbefehl an alle Meßstellen MS, in den neutralen Zustand zu gehen und ihre Markierung durch kurzzeitiges Oeffnen des Schaltelements S wiedereinzufügen. Es kann darauf ein neuer Zyklus gestartet werden.

Die Möglichkeit individuelle Befehle an jede einzelne Meßstelle MS zu geben, wird bei Inbetriebnahme des Uebertragungssystem dazu benützt, um jeder Meßstelle MS eine indivduelle Meßstellen- Adresse zu übermitteln, die sie in ihrem Adreßregister AR speichert. Auf diese Weise erhält jede Meßstelle MS eine Identifikation, die sie von den übrigen Meßstellen unterscheidet. Diese Art der Adressierung vermeidet jede Manipulation an den Meßstellen selbst und erlaubt sowohl die Ausnützung der Vorteile des Parallelsystems als auch jener des Kettenschaltungssystems, ohne aber deren Nachteile zu haben. Selbstverständlich kann man bei Systemausfall, Störung oder Wartung die Adressen jederzeit neu in die Register einschreiben.

### Bezugszeichen

Adresse A
Adreßspeicher AR
Baugruppe B
Befehlsspeicher BS
Kontrolleinheit KE
Eingangs/Ausgangsklemme K1
Eingangs/Ausgangsklemme K2
Signallinie L
Meßsensor M
Meßstelle MS
Schaltelement S
Meßwertwandler W
Signalzentrale Z
Klemmen 1
Klemmen 2
Klemmen 3A
Klemmen 3B

## Patentansprüche

1. Verfahren zur Uebertragung von Meßwerten in einem dem Schutz von Gebäuden dienenden Ueberwachungssystem mit Meßstellen (MS), die einen Meßsensor (M), einen Meßwertwandler (W) und ein von einer Kontrolleinheit (KE) angesteuertes Schaltelement (S) enthalten, und die zur Signalübertragung kettenförmig über Signallinien (L) an erste Klemmenpaare (K1) einer Signalzentrale (Z) angeschlossen sind, in welcher die Signale dann zur Gewinnung differenzierter Störungs- bzw. Alarmmeldungen verknüpft werden, dadurch gekennzeichnet, daß die in den Meßstellen (MS) vorhandenen Schaltelemente (S) bei Inbetriebnahme leitend sind, wodurch das Liniensignal auf der Signallinie (L) an alle Meßstellen (MS) gelangt und diesen das Synchronisieren auf die im Liniensignal enthaltene Synchronisierinformation erlaubt, daß durch einen Rückstellbefehl von der Signalzentrale (Z) alle Meßstellen (MS) in einen neutralen Zustand gebracht werden, daß durch einen Steuerbefehl der Kontrolleinheit (KE) das zugehörige Schaltelement (S) zu einem bestimmten Zeitpunkt innerhalb des durch die Synchronisierinformation definierten Zeitrasters kurzzeitig geöffnet wird und daß durch diesen Spannungsunterbruch alle Meßstellen (MS) mit Ausnahme der ersten eine Markierung empfangen, welche anzeigt, daß das empfangene Liniensignal nur zu Synchronisationszwecken und nicht zur Auswertung dient, und daß die erste Meßstelle (MS1) als einzige das Signal auswertet, den entsprechenden Befehl ausführt, die Antwort abgibt und danach das Schaltelement (S1) dauernd einschaltet, wodurch die nachfolgende Meßstelle (MS2) ein Liniensignal ohne Markierung erhält, deshalb ihrerseits das Signal auswertet, den entsprechenden Befehl ausführt, eine Antwort abgibt und danach ebenfalls das zugehörige Schaltelement (S2) dauernd einschaltet, so daß sich der Vorgang bei den weiteren Meßstellen (MSm) wiederholen kann, bis der Zyklus bei der letzten Meßstelle (MSm) abgeschlossen ist und ein neuer Zyklus durch ein Rückstellbefehl gestartet wird, indem alle Meßstellen (MS) wieder in den neutralen Zustand gebracht werden.

2. Verfahren gemäß Patentanspruch 1, dadurch gekennzeichnet, daß in den Meßstellen (MS) vorhandene Adreßspeicher (AR) in vorgegebener Reihenfolge von der Signalzentrale (Z) aus durch geeignete Befehle mit den Adressen der Meßstelle (MS) belegt werden.

3. Verfahren gemäß Patentanspruch 2, dadurch gekennzeichnet, daß zuerst der Adreßspeicher (AR), welcher sich in der der Signalzentrale (Z) nächstgelegenen Meßstelle (MS) befindet, mit der der Meßstelle (MS) zugehörigen Adresse belegt wird.

4. Verfahren gemäß Patentanspruch 2, dadurch gekennzeichnet, daß zuerst der Adreßspeicher (AR), welcher sich in der der Signalzentrale (Z) entferntestgelegenen Meßstelle (MS) befindet mit der der Meßstelle (MS) zugehörigen Adresse belegt wird.

5. Verfahren gemäß einem der Patentansprüche 1 bis 4, dadurch gekennzeichnet, daß die Meßstellen (MS) hinsichtlich des Anschlusses an die Signallinien (L) richtungssymmetrisch (bilateral) sind.

6. Verfahren gemäß Patentanspruch 5, dadurch gekennzeichnet, daß die Signallinien (L) von der letzten Meßstelle (MS) an zweite Klemmenpaare (K2) der Signalzentrale (Z) zurückgeführt werden und daß die Meßstellen (MS) von der Signalzentrale (Z) sowohl über die Klemmenpaare (K1) als auch über die Klemmenpaare (K2) angesteuert werden können.

7. Verfahren, gemäß einem der Patentansprüche 1 bis 6, dadurch gekennzeichnet, daß nach der Belegung der Adreßspeicher (AR) sämtlicher Meßstellen (MS) einer Signallinie (L) alle Schaltelemente (S) geschlossen und somit alle Meßstellen (MS) der Signallinie (L) parallel an die Signalzentrale (Z) angeschlossen sind.

8. Verfahren gemäß einem der Patentansprüche 1 bis 7, dadurch gekennzeichnet, daß die in den Meßstellen (MS) vorhandenen Kontrolleinheiten (KE) einen Kurzschluß der Klemmenpaare (1, 3A) bzw. (2, 3B), über welche die Meßstellen (MS) mit der Signallinie (L) verbunden sind, erkennen können.

9. Verfahren gemäß einem der Patentansprüche 1 bis 8, dadurch gekennzeichnet, daß die Meßstellen (MS) Meßsensoren (M) zum Nachweis von Brandphänomenen oder Brandfolgeprodukten, zum Nachweis von schädlichen Gasen oder Dämpfen oder zum Nachweis von Eindringlingen in einen zu überwachenden Raum enthalten.

## Claims

1. A method of transmitting measured values in a surveillance system for the protection of buildings and having monitoring points (MS) which contain a measuring sensor (M), a measured value transducer (W) and a switch element (S) controlled by a monitoring unit (KE), and which, for the purpose of transmitting signals, are connected in a chain-like manner by way of signal lines (L) to first pairs of terminals (K1) of a signal exchange (Z) in which the signals are then combined to obtain differentiated fault or alarm signals, characterised in that the switching elements (S) provided in the monitoring points (MS) are conductive when put into operation, whereby the line signal on the signal line (L) arrives at all the monitoring points (MS) and permits the latter to synchronize to the synchronizing information contained in the line signal, that all the monitoring points (MS) are brought into a neutral state by a reset command from the signal exchange (Z), that the associated switching element (S) is momentarily opened by a control command of the monitoring unit (KE) at predetermined instant within the time raster defined by the synchronizing information, and that, as a result of this voltage interruption, all the monitoring points (MS), with the exception of the first monitoring point, receive a mark which indicates that the line signal received only serves for synchronization purposes and not for evaluation, and that the first monitoring point (MS1) is the only one to evaluate the signal, perform the corresponding command, give the reply and then switch on the switching element (S1) permanently, whereby the following monitoring point (MS2) receives a line signal without a mark and therefore in turn evaluates the signal, performs the corresponding command, gives a reply and then also switches on the associated switching element (S2) permanently, so that the operation can be repeated at the further monitoring points (MS) until the cycle is terminated at the last monitoring point (MSm) and a fresh cycle is started by a reset command by bringing all the monitoring points (MS) into the neutral state again.

2. A method as claimed in claim 1, characterised in that address memories (AR) provided in the monitoring points (MS) are occupied by the addresses of the monitoring point (MS) in a predetermined sequence from the signal exchange (Z) by suitable commands.

3. A method as claimed in claim 2, characterised in that the address memory (AR) located in the monitoring point (MS) nearest to the signal exchange (Z) is the first to be occupied by the address associated with the monitoring point (MS).

4. A method as claimed in claim 2, characterised in that the address memory (AR) located in the monitoring point (MS) furthest from the signal exchange (Z) is the first to be occupied by the address associated with the monitoring point (MS).

5. A method as claimed in one of the claims 1 to 4, characterised in that the monitoring points (MS) are directionally symmetrical (bilateral) with respect to the connection to the signal lines (L).

5. A method as claimed in claim 5, characterised in that the signal lines (L) are led back from the last monitoring points (MS) to second pairs of terminals (K2) of the signal exchange (Z), and that the monitoring points (MS) may be triggered by the signal exchange (Z) by way of the pairs of terminals (K1) and also by way of the pairs of terminals (K2).

7. A method as claimed in one of the claims 1 to 6, characterised in that all the switching elements (S) are closed, and hence all the monitoring points (MS) of a signal line (L) are connected in parallel to the signal exchange (Z), after the address memories (AR) of all the monitoring points (MS) of the signal line (L) have been occupied.

8. A method as claimed in one of the claims 1 to 7, characterised in that the monitoring units (KE) provided in the monitoring points (MS) can detect a short-circuit of the pairs of terminals (1, 3A) or (2, 3B) by which the monitoring points (MS) are connected to the signal line (L).

9. A method as claimed in one of the claims 1 to 8, characterised in that the monitoring points (MS) contain measuring sensors (M) for the detection of combustion phenomena, or products of combustion, for the detection of injurious gases or vapours, or for the detection of intruders in a room to be sur- veilled.

## Revendications

1. Procédé pour transmettre des valeurs de mesure dans un système de contrôle utilisé pour la protection de bâtiments et comportant des points de mesure (MS), qui contiennent un capteur de mesure (M), un convertisseur de signaux (W) et un élément de coupure (S) commandé par une unité de contrôle (KE), et qui, pour la transmission de signaux, sont raccordés selon un montage itératif, par l'intermédiaire de lignes (L) de transmission de signaux, à un premier couple de bornes (K1) d'un central (Z) de traitement des signaux, dans lequel les signaux sont combinés pour l'obtention de signalisations différenciées de perturbations ou d'alarmes, caractérisé par le fait que les éléments de coupure (S), qui sont présents dans les points de mesure (MS), sont conducteurs lors de la mise en service, ce qui a pour effet que le signal circulant dans la ligne (L) de transmission de signaux parvient à tous les points de mesure (MS) et permet à ces derniers de synchroniser sur l'information de synchronisation contenue dans le signal de ligne, que tous les points de mesure (MS) sont placés dans un état neutre au moyen d'une instruction de remise à l'état initial délivrée par le central (Z) de traitement des signaux, que sous l'effet d'une instruction de commande de l'unité de contrôle (KE), l'élément de coupure (S) associé est ouvert pendant un bref intervalle de temps à un instant déterminé pendant la trame temporelle définie par l'information de synchronisation et que, sous l'effet de cette interruption de la tension, tous les points de mesure (MS) reçoivent, à l'exception du premier, un marquage indiquant que le signal de ligne reçu est utilisé uniquement pour la synchronisation et non pour l'évaluation, et que le premier point de mesure (MS1) évalue seul le signal, exécute l'instruction correspondante, délivre la réponse et ensuite ferme l'élément de coupure (S1) de façon permanente, ce qui a pour effet que le point de mesure (MS2) suivant reçoit un signal de ligne sans marquage et par conséquent évalue pour sa part le signal, exécute l'instruction correspondante, délivre une réponse et ensuite ferme également de façon permanente l'élément de coupure (S2) associé, de sorte que le processus peut se répéter dans les autres points de mesure (MSm) jusqu'à ce que le cycle se termine au niveau du dernier point de mesure (MSm), et qu'un nouveau cycle est déclenché par une impulsion de remise à l'état initial, à l'aide de laquelle tous les points de mesure (MS) sont ramenés à l'état neutre.

2. Procédé suivant la revendication 1, caractérisé par le fait que des mémoires d'adresses (AR), qui sont présentes dans les points de mesure (MS), sont occupées selon une séquence prédéterminée, à partir du central (Z) de traitement des signaux, par des instructions appropriées possédant les adresses des points de mesure (MS).

3. Procédé suivant la revendication 2, caractérisé par le fait que tout d'abord la mémoire d'adresses (AR), qui est située dans le point de mesure (MS) le plus proche du central (Z) de traitement des signaux, est occupée par l'adresse associée au point de mesure (MS).

4. Procédé suivant la revendication 2, caractérisé par le fait que tout d'abord la mémoire d'adresses (AR), qui est située dans le point de mesure (MS) le plus éloigné du central (Z) de traitement des signaux, est occupée par l'adresse associée du point de mesure (MS).

5. Procédé suivant l'une des revendications 1 à 4, caractérisé par le fait que les points de mesure (MS) possèdent une symétrie directionnelle (sont bilatéraux) en rapport avec leur raccordement aux lignes (L) de transmission de signaux.

6. Procédé suivant la revendication 5, caractérisé par le fait que les lignes (L) de transmission de signaux reviennent du dernier point de mesure (MS) à des seconds couples de bornes (K2) du central (Z) de traitement des signaux, et que les points de mesure (MS) peuvent être commandés par le central (Z) de traitement des signaux, aussi bien par l'intermédiaire du couple de bornes (K1) que par l'intermédiaire du couple de bornes (K2).

7. Procédé suivant l'une des revendications 1 à 6, caractérisé par le fait qu'après l'occupation des mémoires d'adresses (AR) de tous les points de mesure (MS) d'une ligne (L) de transmission de signaux, tous les éléments de coupure (S) sont fermés et par conséquent tous les points de mesure (MS) de la ligne (L) de transmission de signaux sont raccordés au parallèle au central (Z) de traitement des signaux.

8. Procédé suivant l'une des revendications 1 à 7, caractérisé par le fait que les unités de contrôle (KE) présentes dans les points de mesure (MS) peuvent identifier un court-circuit des couples de bornes (1, 3A) ou (2, 3B), par l'intermédiaire desquels les points de mesure (MS) sont reliés à la ligne (L) de transmission de signaux.

9. Procédé suivant l'une des revendications 1 à 8, caractérisé par le fait que les points de mesure (MS) contiennent des capteurs de mesure (M) servant à détecter des phénomènes d'incendie ou des produits secondaires dûs à un incendie, à déceler des gaz ou des vapeurs nocives ou à déceler la présence d'intrus dans une pièce à contrôler.
